# EUROPÄISCHE PATENTANMELDUNG

(11) **EP 3 512 303 A1**
(43) Veröffentlichungstag der Anmeldung: **17.07.2019**
(21) Anmeldenummer: 19150138.6
(22) Anmeldetag: 03.01.2019
(51) Int. Cl.: H05B 6/06, F24C 7/00

(54) **KOCHFELDVORRICHTUNG**

(30) Priorität: 08.01.2018 ES 201830009
(71) Anmelder: BSH Hausgeräte GmbH, 81739 München (DE)
(72) Erfinder: Delgado Sancho, Enrique, 50007 Zaragoza (ES); Ondiviela Serrano, Esther, 50019 Zaragoza (ES); Paesa Garcia, David, 50015 Zaragoza (ES); Palacios Tomas, Daniel, 50008 Zaragoza (ES); Tuchen, Annika, 50013 Zaragoza (ES)

(57) **Zusammenfassung**

Die Erfindung geht aus von einer Kochfeldvorrichtung, insbesondere Induktionskochfeldvorrichtung, mit zumindest einer variablen Kochfläche (12), mit zumindest einer Bedienerschnittstelle (26) und mit zumindest einer Steuereinheit (28), welche bei zumindest einer Beheizungsart dazu vorgesehen ist, die Kochfläche (12) entlang wenigstens einer Unterteilungsrichtung in mehrere Heizzonen zu unterteilen, diesen ortsabhängig jeweils zumindest einen Heizparameter zu einer Beheizung zumindest eines auf der Heizzone aufgestellten Gargeschirrs (24) zuzuordnen und eine mit dem Heizparameter beheizte Kochzone (16, 34) zu bilden, welche dem Gargeschirr (24) zugeordnet ist.

Um eine Sicherheit und eine Kosteneffizienz zu erhöhen, wird vorgeschlagen, dass die Steuereinheit (28) dazu vorgesehen ist, bei einer Anforderung der Beheizungsart für das Gargeschirr (24) zumindest eine Bedienhandlung eines Bedieners über die Bedienerschnittstelle (26) abzuwarten.

## Beschreibung

Die Erfindung betrifft eine Kochfeldvorrichtung nach dem Oberbegriff des Anspruchs 1, ein Kochfeld nach Anspruch 12 und ein Verfahren zum Betrieb einer Kochfeldvorrichtung nach dem Oberbegriff des Anspruchs 13.

Aus dem Stand der Technik sind Kochfeldvorrichtungen bekannt, welche über Betriebsmodi verfügen, in denen für eine Beheizung einer Kochzone zumindest zwei Bedienhandlungen nötig sind. Ferner sind Kochfeldvorrichtungen bekannt, welche in einem Betriebszustand eine Kochfläche in mehrere Heizzonen unterteilen, welche positionsabhängig eine Heizleistung definieren, mit welcher eine einem aufgestellten Gargeschirr zugeordnete Kochzone beheizt wird. Es ist bekannt, diese Kochfeldvorrichtungen für den Verkauf in Europa gemäß den europäischen Standards, insbesondere EN60335, Kapitel 22.116, auszugestalten. Bei Kochfeldvorrichtungen mit positionsabhängiger Heizleistung könnten sich jedoch Probleme hinsichtlich einer Bediensicherheit durch ein Fehlen von Bedienhandlungen ergeben, die einer Kontrolle durch einen Bediener dienen könnten. Darüber hinaus erfüllt eine solche Kochfeldvorrichtung nicht die nordamerikanischen Standards gemäß Klausel 44 UL 858.

Die Aufgabe der Erfindung besteht insbesondere darin, eine gattungsgemäße Vorrichtung mit verbesserten Eigenschaften hinsichtlich einer Sicherheit bereitzustellen. Die Aufgabe wird erfindungsgemäß durch die Merkmale der Patentansprüche 1 und 13 gelöst, während vorteilhafte Ausgestaltungen und Weiterbildungen der Erfindung den Unteransprüchen entnommen werden können.

Die Erfindung geht aus von einer Kochfeldvorrichtung, insbesondere einer Induktionskochfeldvorrichtung, mit zumindest einer variablen Kochfläche, mit zumindest einer Bedienerschnittstelle und mit zumindest einer Steuereinheit, welche bei zumindest einer Beheizungsart dazu vorgesehen ist, die Kochfläche entlang wenigstens einer Unterteilungsrichtung in mehrere Heizzonen zu unterteilen, diesen ortsabhängig jeweils zumindest einen Heizparameter zu einer Beheizung zumindest eines auf der Heizzone aufgestellten Gargeschirrs zuzuordnen und eine mit dem Heizparameter beheizte Kochzone zu bilden, welche dem Gargeschirr zugeordnet ist.

Es wird vorgeschlagen, dass die Steuereinheit dazu vorgesehen ist, bei, das heißt insbesondere zeitlich nach, einer Anforderung der Beheizungsart für das Gargeschirr zumindest eine Bedienhandlung eines Bedieners über die Bedienerschnittstelle abzuwarten.

Hierdurch kann insbesondere eine Sicherheit erhöht werden. Vorteilhaft können versehentliche Änderungen der Beheizungsart reduziert werden. Besonders vorteilhaft ist die Bedienhandlung dazu vorgesehen, dem Bediener die Anforderung der Beheizungsart zu verdeutlichen. Hierdurch kann eine Transparenz der Bedienung erhöht werden. Denkbar ist, dass die Steuereinheit in zumindest einer von der Beheizungsart verschiedenen weiteren Beheizungsart betrieben werden kann. Vorteilhaft ist die Steuereinheit dazu vorgesehen, bei einer Anforderung der weiteren Beheizungsart ebenfalls zumindest eine Bedienhandlung des Bedieners über die Bedienerschnittstelle abzuwarten. Unter einer "variablen Kochfläche" soll insbesondere ein Teilbereich einer Kochfeldplatte verstanden werden, der zu einem beliebigen Aufstellen von Gargeschirr zu einer Beheizung des Gargeschirrs vorgesehen ist. Insbesondere ist die Steuereinheit dazu vorgesehen, eine an das auf der Kochfläche aufgestellte Gargeschirr angepasste Kochzone zu bilden. Vorzugsweise ist die Steuereinheit dazu vorgesehen, in zumindest einem Betriebszustand zumindest zwei, insbesondere zumindest drei, vorteilhaft zumindest vier, vorzugsweise zumindest fünf, unabhängige Kochzonen zu bilden. Insbesondere unterscheidet sich die variable Kochfläche von einer Kochfläche, deren Kochzonen, insbesondere durch Markierungen auf der Kochfeldplatte, fest vorgegeben sind. Insbesondere weist die Kochfeldvorrichtung zumindest eine Heizelementmatrix und/oder zumindest ein bewegliches Heizelement, insbesondere ein Induktionsheizelement, auf. Unter einem "Induktionsheizelement" soll insbesondere ein Heizelement verstanden werden, das dazu vorgesehen ist, zumindest 100 W, insbesondere zumindest 500 W, vorteilhaft zumindest 1000 W, vorzugsweise zumindest 2000 W, elektrische Heizleistung in ein elektromagnetisches Strahlungsfeld, vorzugsweise mit einer Frequenz zwischen 10 kHz und 150 kHz, insbesondere zwischen 20 kHz und 100 kHz, umzuwandeln, das dazu vorgesehen ist, in zumindest einem Gargeschirr, insbesondere zumindest dessen Boden, durch Ummagnetisierungs- und Wirbelstromeffekte in Wärme umgewandelt zu werden. Alternativ sind Widerstandsheizkörper, Strahlungsheizkörper und/oder vergleichbares denkbar. Unter einer "Heizelementmatrix" soll insbesondere eine, vorzugsweise zweidimensionale, vorteilhaft regelmäßige Anordnung, insbesondere in quadratischem oder hexagonalem Muster, von zumindest vier, insbesondere zumindest zehn, vorteilhaft zumindest zwanzig, Heizelementen, insbesondere Induktionsheizelementen, verstanden werden. Unter einem "beweglichen" Heizelement soll insbesondere ein Heizelement verstanden werden, das dazu vorgesehen ist, mittels zumindest eines Aktors der variablen Kochfläche, innerhalb zumindest eines Teilbereichs der variablen Kochfläche, bewegt zu werden. Vorteilhaft weist die Kochfeldvorrichtung zumindest eine Sensoreinheit auf, die insbesondere von den Heizelementen selbst gebildet ist, die dazu vorgesehen ist, aufgestellte Gargeschirre insbesondere mittels Messung zumindest einer Induktivität und/oder zumindest einer Kapazität zu detektieren. Insbesondere ist die Steuereinheit dazu vorgesehen, einem detektierten Gargeschirr eine an eine Auflagefläche und/oder Position des Gargeschirrs angepasste Kochzone zuzuordnen. Vorzugsweise ist die Steuereinheit dazu vorgesehen, Messwerte der Sensoreinheit auszuwerten, zumindest eine Kochzone zu berechnen und Heizelemente festzulegen, die diese Kochzone beheizen. Insbesondere ist die Steuereinheit der Kochfeldvorrichtung dazu vorgesehen, zumindest eine Leistungselektronik anzusteuern und für eine Kochzone eine angeforderte Heizleistung einzustellen.

Unter einer "Bedienerschnittstelle" soll insbesondere eine Einheit verstanden werden, welche zu einer Eingabe und/oder Ausgabe zumindest eines Betriebsparameters, wie beispielsweise einer Heizleistung und/oder einer Heizleistungsdichte und/oder einer Heizleistungsstufe und/oder einer Heizzone und/oder einer Heizleistungsverteilung und/oder einer Temperaturvorgabe, durch und/oder an einen Bediener vorgesehen ist. Die Bedienerschnittstelle könnte beispielsweise zu einer optischen und/oder akustischen und/oder haptischen Ausgabe zumindest eines Betriebsparameters vorgesehen sein. Insbesondere kann die Bedienerschnittstelle Mittel zu einer Gestenerkennung aufweisen. Insbesondere könnte die Bedienerschnittstelle zumindest ein Ausgabeelement aufweisen, über welches die Bedienerschnittstelle insbesondere zumindest einen Betriebsparameter ausgeben könnte. Das Ausgabeelement könnte insbesondere zumindest ein Display und/oder zumindest eine Leuchtquelle und/oder vorteilhaft zumindest eine Flüssigkeitskristallanzeige aufweisen. Zu einer Eingabe zumindest eines Betriebsparameters könnte die Bedienerschnittstelle insbesondere zumindest ein Eingabeelement aufweisen. Das Eingabeelement könnte beispielsweise zumindest ein mechanisches Bedienelement aufweisen, wie beispielsweise einen Joystick und/oder einen Bedienknebel und/oder einen Drehknebel. Alternativ oder zusätzlich könnte das Eingabeelement zumindest ein berührungssensitives Bedienelement aufweisen. Das Ausgabeelement und das Eingabeelement könnten insbesondere wenigstens teilweise einstückig miteinander ausgebildet sein, insbesondere in Form eines Touch-Displays.

Vorteilhaft kann der Heizparameter von dem Bediener eingestellt werden. Der Heizparameter könnte insbesondere als Heizleistung und/oder Heizleistungsdichte und/oder Heizleistungsstufe und/oder Temperaturvorgabe ausgebildet sein. Insbesondere weist die Heizzone eine von der Kochzone unterschiedliche Fläche auf. Unter einer "ortsabhängigen Zuordnung" soll insbesondere eine Zuordnung verstanden werden, welche eine Position eines Objekts berücksichtigt. Bevorzugt ist ein Wert des zugeordneten Heizparameters abhängig von der Position des Objekts. Die Position kann insbesondere als eine Absolutposition und/oder Relativposition ausgebildet sein. Unter einer "Absolutposition" soll insbesondere eine Position verstanden werden, welche durch einen Abstand von einem für sämtliche Objekte gültigen Referenzpunkt definiert ist. Unter einer "Relativposition" soll insbesondere eine Position verstanden werden, welche durch einen Abstand von einem für das jeweilige Objekt definierten Referenzpunkt definiert ist.

Unter einer "Unterteilung" der Kochfläche soll insbesondere verstanden werden, dass die Kochfläche in mehrere Teilbereiche zerlegt ist, welche zusammen die gesamte Kochfläche ausbilden. Insbesondere kann die Kochfeldvorrichtung zumindest zwei variable Kochflächen aufweisen, wobei eine Unterteilung der beiden variablen Kochflächen voneinander unabhängig sein kann. Vorteilhaft ist zumindest eine der variablen Kochflächen in Heizzonen unterteilt. Die Unterteilung könnte insbesondere durch eine Einstellung einer Hardware vorgenommen werden. Bevorzugt wird die Unterteilung durch die Steuereinheit vorgenommen. Unter einer "Unterteilungsrichtung" soll insbesondere eine Richtung senkrecht zu aneinander liegenden Rändern zweier benachbarter Heizzonen verstanden werden.

Unter einer "Anforderung einer Beheizungsart" soll insbesondere eine Handlung des Bedieners verstanden werden, welche dazu vorgesehen ist, eine Beheizung eines Gargeschirrs mittels einer bestimmten Beheizungsart durchzuführen, insbesondere diese zu aktivieren. Unter einer "Beheizungsart" für ein Gargeschirr soll insbesondere eine Art und Weise verstanden werden, wie eine Einstellung, insbesondere Steuerung und/oder Regelung, einer Heizleistung für das Gargeschirr erfolgt. Vorteilhaft erfolgt bei einem Betrieb der Kochfeldvorrichtung in der Beheizungsart die Einstellung, insbesondere Steuerung und/oder Regelung, der Heizleistung für sämtliche auf der Kochfläche aufgestellten Gargeschirre gemäß der Beheizungsart. Beispielsweise könnte in zumindest einer Beheizungsart für zumindest ein Gargeschirr eine Einstellung einer Heizleistung automatisch durch die Steuereinheit erfolgen. Alternativ oder zusätzlich könnte in zumindest einer Beheizungsart für zumindest ein Gargeschirr eine Einstellung einer Heizleistung manuell durch zumindest einen Bediener erfolgen, und zwar insbesondere mittelbar und/oder unmittelbar. Insbesondere kann die Anforderung der Beheizungsart ein Aufstellen eines Gargeschirrs auf die variable Kochfläche umfassen. Bevorzugt umfasst die Anforderung der Beheizungsart eine weitere Bedienhandlung, welche von der Bedienhandlung verschieden ist. Besonders bevorzugt wird in der Beheizungsart die Heizleistung für das Gargeschirr abhängig von einer Position des Gargeschirrs eingestellt.

Unter einer "Bedienhandlung" soll insbesondere eine Handlung des Bedieners verstanden werden, welche der Bedienung der Bedienerschnittstelle dient. Die Bedienhandlung kann beispielsweise ein Berühren der Bedienerschnittstelle mit einem Körperteil des Bedieners und/oder eine akustische Eingabe des Bedieners und/oder eine Bediengeste des Bedieners umfassen. Besonders vorteilhaft erfolgt die Bedienhandlung aufgrund einer über die Bedienerschnittstelle ausgegebene optische und/oder akustische und/oder haptische Aufforderung. Die Aufforderung kann insbesondere Informationen über den angeforderten Beheizungsmodus aufweisen.

Unter "vorgesehen" soll insbesondere speziell programmiert, ausgelegt und/oder ausgestattet verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt.

Ferner wird vorgeschlagen, dass die Bedienhandlung eine Bestätigungshandlung zur Bestätigung eines Betriebs der Kochzone mit der Beheizungsart ist. Vorteilhaft dient die Bedienhandlung einer Bestätigung eines Betriebs sämtlicher Kochzonen mit der Beheizungsart. Hierdurch kann insbesondere eine Sicherheit erhöht werden. Vorteilhaft können versehentliche Änderungen der Beheizungsart noch stärker reduziert werden.

Weiterhin wird vorgeschlagen, dass die Steuereinheit dazu vorgesehen ist, für ein Einstellen einer beliebigen verfügbaren Beheizungsart jeweils zumindest zwei voneinander verschiedene Bedienhandlungen abzuwarten. Insbesondere umfassen die voneinander verschiedenen Bedienhandlungen die Bedienhandlung und die weitere Bedienhandlung. Vorteilhaft wird hierdurch die nordamerikanische Norm gemäß Klausel 44 UL 858 erfüllt. Besonders vorteilhaft erlaubt dies das Ausstatten der Steuereinheit mit einer identischen Software für den Gebrauch innerhalb Europas und Nordamerika. Hierdurch kann insbesondere eine Kosteneffizienz gesteigert werden.

Darüber hinaus wird vorgeschlagen, dass die Steuereinheit dazu vorgesehen ist, eine Aktivierung der Kochzone als die Anforderung der Beheizungsart zu interpretieren. Insbesondere ist die Steuereinheit dazu vorgesehen, zumindest einen an der Aktivierung der Kochzone beteiligten Prozess als die Anforderung der Beheizungsart zu interpretieren. Unter einer "Aktivierung einer Kochzone" soll insbesondere ein Prozess verstanden werden, der dazu vorgesehen ist, von einem unbeheizten Betriebszustand der Kochzone in einen beheizten Betriebszustand der Kochzone zu wechseln. Insbesondere kann die Aktivierung der Kochzone ein Aufstellen des Gargeschirrs umfassen. Hierdurch kann insbesondere eine Sicherheit gesteigert werden. Vorteilhaft können Verbrennungen des Bedieners aufgrund versehentlicher Aktivierungen von Kochzonen vermieden werden.

Außerdem wird vorgeschlagen, dass die Aktivierung der Kochzone eine weitere Bedienhandlung des Bedieners über die Bedienerschnittstelle umfasst. Hierdurch kann eine Betriebssicherheit weiter erhöht werden. Ferner können insbesondere ein Bedienkomfort und/oder eine Kosteneffizienz gesteigert werden.

Weiterhin wird vorgeschlagen, dass die Steuereinheit dazu vorgesehen ist, einen Wechsel zu der Beheizungsart als die Anforderung der Beheizungsart zu interpretieren. Insbesondere kann der Wechsel zu der Beheizungsart die weitere Bedienhandlung umfassen. Denkbar ist, dass der Wechsel zu der Beheizungsart ein Einschalten der Kochfeldvorrichtung umfasst. Bevorzugt umfasst der Wechsel zu der Beheizungsart einen Wechsel von zumindest einer weiteren Beheizungsart, welche insbesondere von der Beheizungsart verschieden ist, zu der Beheizungsart. Hierdurch kann insbesondere ein Bedienkomfort gesteigert werden. Vorteilhaft kann der Bediener auf den Wechsel zu der Beheizungsart aufmerksam gemacht werden, insbesondere wenn die Bedienhandlung eine Bestätigungshandlung ist.

Darüber hinaus wird vorgeschlagen, dass die Steuereinheit dazu vorgesehen ist, bei dem Wechsel zu der Beheizungsart sämtliche insbesondere bereits aktiven Kochzonen zu deaktivieren. Unter einer "aktiven Kochzone" soll insbesondere eine Kochzone verstanden werden, welche sich in dem beheizten Betriebszustand befindet. Unter einer "Deaktivierung" einer Kochzone soll insbesondere ein Prozess verstanden werden, der dazu vorgesehen ist, von dem beheizten Betriebszustand der Kochzone in den unbeheizten Betriebszustand der Kochzone zu wechseln. Insbesondere müssen sämtliche Kochzonen, um gemäß der neuen Beheizungsart beheizt zu werden, eine weitere Aktivierung durchlaufen. Insbesondere kann die Deaktivierung sämtlicher aktiver Kochzonen eine Reaktion der Steuereinheit auf die Bedienhandlung sein. Denkbar ist, dass nur einzelne, insbesondere durch den Bediener ausgewählte, Kochzonen bei dem Wechsel zu der Beheizungsart deaktiviert werden. Hierdurch kann insbesondere eine Sicherheit und ein Bedienkomfort erhöht werden. Vorteilhaft können Verbrennungen des Bedieners bei dem Wechsel zu der Beheizungsart vermieden werden. Besonders vorteilhaft entfallen zusätzliche Bedienhandlungen des Bedieners um einzelne Kochzonen zu deaktivieren.

Ferner wird vorgeschlagen, dass die Steuereinheit dazu vorgesehen ist, bei dem Wechsel zu der Beheizungsart für sämtliche aktiven Kochzonen den, gemäß der nach dem Wechsel eingestellten Beheizungsart, zugeordneten Heizparameter einzustellen. Insbesondere kann die Einstellung des gemäß der Beheizungsart zugeordneten Heizparameters eine Reaktion der Steuereinheit auf die Bedienhandlung sein. Denkbar ist, dass die Steuereinheit nur für einzelne, insbesondere durch den Bediener ausgewählte, Kochzonen bei dem Wechsel zu der Beheizungsart den, gemäß der nach dem Wechsel eingestellten Beheizungsart, zugeordneten Heizparameter einstellt. Hierdurch kann insbesondere ein Bedienkomfort erhöht werden. Vorteilhaft kann ein Wechsel zu der Beheizungsart für sämtliche Kochzonen gleichzeitig unternommen werden, wodurch zusätzliche Bedienhandlungen des Bedieners entfallen.

Weiterhin wird vorgeschlagen, dass die Steuereinheit dazu vorgesehen ist, bei dem Wechsel zu der Beheizungsart anhand der Bedienhandlung auszuwählen, sämtliche aktiven Kochzonen zu deaktivieren oder für sämtliche aktiven Kochzonen den, gemäß der nach dem Wechsel eingestellten Beheizungsart, zugeordneten Heizparameter einzustellen. Insbesondere ist die Steuereinheit dazu vorgesehen, mittels der Bedienerschnittstelle dem Bediener eine Auswahlmöglichkeit zumindest für die beiden genannten Varianten zu geben. Denkbar ist, dass die Steuereinheit den, gemäß der nach dem Wechsel eingestellten Beheizungsart, zugeordneten Heizparameter nur für einzelne, insbesondere durch den Bediener ausgewählte, Kochzonen einstellt und/oder nur einzelne, insbesondere durch den Bediener ausgewählte, Kochzonen deaktiviert. Hierdurch kann eine Flexibilität erhöht werden.

Des Weiteren wird vorgeschlagen, dass die Steuereinheit dazu vorgesehen ist, die Beheizungsart auf Wunsch des Bedieners als Standard zu verwenden. Unter einem "Standard" soll insbesondere eine Beheizungsart verstanden werden, welche bei dem Einschalten der Kochfeldvorrichtung automatisch eingestellt wird. Denkbar ist, dass der Standard aus mehreren Beheizungsarten ausgewählt werden kann, insbesondere durch den Bediener. Hierdurch kann insbesondere ein Bedienkomfort erhöht werden. Insbesondere entfallen Bedienhandlungen des Bedieners für einen Wechsel der Beheizungsart.

Darüber hinaus wird vorgeschlagen, dass die Steuereinheit dazu vorgesehen ist, bei einer Abwesenheit des Gargeschirrs von mindestens 10 Sekunden, vorteilhaft von mindestens 15 Sekunden, besonders vorteilhaft von mindestens 20 Sekunden, bevorzugt von mindestens 25 Sekunden und besonders bevorzugt von mindestens 30 Sekunden die dem Gargeschirr zugeordnete Kochzone zu deaktivieren. Unter einer "Abwesenheit des Gargeschirrs" soll insbesondere eine Zeitspanne verstanden werden, in welcher sich das Gargeschirr nicht auf der Kochfläche befindet, insbesondere nachdem es vorher von der Kochfläche entfernt wurde. Hierdurch kann insbesondere eine Sicherheit erhöht werden. Vorteilhaft können Verbrennungen des Bedieners durch Berührung von beheizten Kochzonen, welche kein Gargeschirr aufweisen, vermieden werden.

Ferner wird ein Kochfeld mit einer erfindungsgemäßen Kochfeldvorrichtung vorgeschlagen. Hierdurch kann insbesondere eine Sicherheit und eine Kosteneffizienz erhöht werden.

Des Weiteren geht die Erfindung aus von einem Verfahren zum Betrieb einer Kochfeldvorrichtung, insbesondere einer Induktionskochfeldvorrichtung, mit zumindest einer variablen Kochfläche und mit zumindest einer Bedienerschnittstelle, wobei die Kochfläche bei zumindest einer Beheizungsart entlang wenigstens einer Unterteilungsrichtung in mehrere Heizzonen unterteilt wird, welchen ortsabhängig jeweils zumindest ein Heizparameter zu einer Beheizung zumindest eines auf der Heizzone aufgestellten Gargeschirrs zugeordnet wird und eine mit dem Heizparameter beheizte Kochzone gebildet wird, welche dem Gargeschirr zugeordnet ist.

Es wird vorgeschlagen, dass bei einer Anforderung der Beheizungsart für das Gargeschirr zumindest eine Bedienhandlung eines Bedieners über die Bedienerschnittstelle abgewartet wird. Hierdurch kann insbesondere eine Sicherheit und eine Kosteneffizienz erhöht werden.

Weitere Vorteile ergeben sich aus der folgenden Zeichnungsbeschreibung. In den Zeichnungen ist ein Ausführungsbeispiel der Erfindung dargestellt. Die Zeichnungen, die Beschreibungen und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: ein Kochfeld mit einer Kochfeldvorrichtung, welche eine Bedienerschnittstelle aufweist,
- Fig. 2: die Bedienerschnittstelle in einem ersten Zustand,
- Fig. 3: die Bedienerschnittstelle in einem zweiten Zustand,
- Fig. 4: die Bedienerschnittstelle in einem dritten Zustand,
- Fig. 5: die Bedienerschnittstelle in einem vierten Zustand,
- Fig. 6: die Bedienerschnittstelle in einem fünften Zustand,
- Fig. 7: die Bedienerschnittstelle in einem sechsten Zustand,
- Fig. 8: die Bedienerschnittstelle in einem siebten Zustand und
- Fig. 9: ein schematisches Verfahrensdiagramm für einen Betrieb der Kochfeldvorrichtung.

Fig. 1 zeigt ein Kochfeld 10. Das Kochfeld 10 kann insbesondere als ein Induktionskochfeld ausgebildet sein. Das Kochfeld 10 weist eine Kochfeldvorrichtung auf. Die Kochfeldvorrichtung kann insbesondere als eine Induktionskochfeldvorrichtung ausgebildet sein.

Die Kochfeldvorrichtung weist eine variable Kochfläche 12 auf. Auf der Kochfläche 12 ist ein Gargeschirr 24 aufgestellt. Die Kochfeldvorrichtung weist Heizelemente 14 auf. Die Heizelemente 14 sind zu einer Beheizung des auf der Kochfläche 12 aufgestellten Gargeschirrs 24 vorgesehen. Die Heizelemente 14 sind identisch zueinander ausgebildet. Die Heizelemente 14 sind matrixförmig angeordnet.

Die Kochfeldvorrichtung weist eine Sensoreinheit (nicht dargestellt) auf. Die Sensoreinheit erstreckt sich über die gesamte Kochfläche 12. Die Sensoreinheit ist dazu vorgesehen, eine Auflagefläche und eine Position des aufgestellten Gargeschirrs 24 zu detektieren. Die Sensoreinheit weist die Heizelemente 14 auf, welche in bekannter Weise zu einer Detektion des Gargeschirrs 24 als induktive Sensoren eingesetzt sind. Alternativ könnte die Sensoreinheit auch kapazitive Sensoren aufweisen.

Die Kochfeldvorrichtung weist eine Bedienerschnittstelle 26 zur Kommunikation mit einem Bediener auf. Die Bedienerschnittstelle 26 weist ein Touch-Display auf. Alternativ könnte die Bedienerschnittstelle 26 Druckknöpfe und/oder Mittel für eine Gestenerkennung aufweisen. Die Bedienerschnittstelle 26 ist zu einer Eingabe und Ausgabe von Heizparametern vorgesehen.

Die Kochfeldvorrichtung weist eine Steuereinheit 28 auf. Die Steuereinheit 28 ist mit der Bedienerschnittstelle 26 wirkverbunden. Die Steuereinheit 28 ist mit der Sensoreinheit wirkverbunden. Abhängig von der von der Sensoreinheit detektierten Auflagefläche des Gargeschirrs 24 bildet die Steuereinheit 28 in zumindest einem Betriebszustand eine Kochzone 16, welche dem Gargeschirr 24 zugeordnet ist. Hierzu fasst die Steuereinheit 28 sämtliche unterhalb der Auflagefläche befindlichen Heizelemente 14 zu der Kochzone 16 zusammen. Die Steuereinheit 28 ist dazu vorgesehen, bei einer Abwesenheit des Gargeschirrs 24 von mindestens 10 Sekunden die dem Gargeschirr 24 zugeordnete Kochzone 16 zu deaktivieren.

Das Kochfeld 10 kann in zumindest einer Beheizungsart betrieben werden, beispielsweise in einer als "Power-Move" bezeichneten Beheizungsart. In der Beheizungsart ist die Steuereinheit 28 dazu vorgesehen, die Kochfläche 12 entlang einer Unterteilungsrichtung parallel zu einer Tiefenrichtung der Kochfläche 12 in mehrere Heizzonen (nicht dargestellt) zu unterteilen und diesen ortsabhängig jeweils zumindest einen Heizparameter zu einer Beheizung des Gargeschirrs 24 durch die Kochzone 16 zuzuordnen.

Ferner kann das Kochfeld 10 in zumindest einer zusätzlichen Beheizungsart betrieben werden, beispielsweise einer als "Profi-Mode" bezeichneten zusätzlichen Beheizungsart. Die zusätzliche Beheizungsart unterscheidet sich von der Beheizungsart dadurch, dass die Unterteilungsrichtung parallel zu einer Breitenrichtung der Kochfläche 12 verläuft.

Des Weiteren kann das Kochfeld 10 in einer weiteren Beheizungsart betrieben werden, beispielweise einer als "Classical-Mode" bezeichneten weiteren Beheizungsart. In der weiteren Beheizungsart stellt der Bediener für die Kochzone 16 über die Bedienerschnittstelle 26 einen weiteren Heizparameter ein. Zu einer Einstellung des weiteren Heizparameters für die Kochzone 16 berührt der Bediener ein mit der Kochzone 16 korrespondierendes Abbild, welches durch die Bedienerschnittstelle 26 ausgegeben wird. Anschließend zeigt die Bedienerschnittstelle 26 eine Liste mit verfügbaren Heizparametern an. Durch ein Berühren eines der verfügbaren Heizparameter stellt der Bediener diesen verfügbaren Heizparameter für die Kochzone 16 ein. Die Steuereinheit 28 ist dazu vorgesehen, auf Wunsch des Bedieners sämtliche Beheizungsarten als Standard einstellen und verwenden zu können.

Fig. 2 zeigt die Bedienerschnittstelle 26 in zumindest einem Betriebszustand. Die Bedienerschnittstelle 26 zeigt ein Abbild der Kochzone 16. Das Kochfeld 10 wird vorliegend in der weiteren Beheizungsart betrieben. Der weitere Heizparameter, mit dem die Kochzone 16 beheizt wird, wird durch ein Heizstufenfeld 18 dargestellt. Das Heizstufenfeld 18 wird durch die Bedienerschnittstelle 26 wiedergegeben.

Die Steuereinheit 28 ist dazu vorgesehen, bei einer Anforderung der Beheizungsart und/oder der zusätzlichen Beheizungsart für das Gargeschirr 24 zumindest eine Bedienhandlung eines Bedieners über die Bedienerschnittstelle 26 abzuwarten. Die Anforderung der Beheizungsart und/oder der zusätzlichen Beheizungsart umfasst eine weitere Bedienhandlung des Bedieners. Die Steuereinheit 28 ist dazu vorgesehen, für ein Einstellen einer verfügbaren Beheizungsart jeweils zumindest zwei voneinander verschiedene Bedienhandlungen abzuwarten. Die Steuereinheit 28 ist dazu vorgesehen, einen Wechsel zu der Beheizungsart und/oder der zusätzlichen Beheizungsart als die Anforderung der Beheizungsart zu interpretieren. Für den Wechsel zu der Beheizungsart und/oder der zusätzlichen Beheizungsart betätigt der Bediener in der weiteren Bedienhandlung eine Schaltfläche 20 der Bedienerschnittstelle 26.

Fig. 3 zeigt die Bedienerschnittstelle 26 nach der weiteren Bedienhandlung. Die Bedienerschnittstelle 26 zeigt einen Bestätigungsschalter 30 und einen Abbruchschalter 32.

Alternativ könnte die Bedienerschnittstelle 26 zusätzliche optische, akustische oder haptische Signale ausgeben. Die Steuereinheit 28 ist dazu vorgesehen, bei dem Wechsel zu der Beheizungsart und/oder der zusätzlichen Beheizungsart anhand der Bedienhandlung auszuwählen, sämtliche bereits aktiven Kochzonen 16 zu deaktivieren oder für sämtliche bereits aktiven Kochzonen 16 den, gemäß der Beheizungsart und/oder der zusätzlichen Beheizungsart zugeordneten, Heizparameter einzustellen. Bei einer Betätigung des Abbruchschalters 32 ist die Steuereinheit 28 dazu vorgesehen, bei dem Wechsel zu der Beheizungsart und/oder der zusätzlichen Beheizungsart sämtliche bereits aktiven Kochzonen 16 zu deaktivieren. Bei einer Betätigung des Bestätigungsschalters 30 ist die Steuereinheit 28 dazu vorgesehen, bei dem Wechsel zu der Beheizungsart und/oder der zusätzlichen Beheizungsart für sämtliche bereits aktiven Kochzonen 16 den gemäß der Beheizungsart und/oder der zusätzlichen Beheizungsart zugeordneten Heizparameter einzustellen. Die Betätigung des Bestätigungsschalters 30 und die Betätigung des Abbruchschalters 32 entsprechen der Bedienhandlung. Nach der Bedienhandlung wird der Wechsel zu der Beheizungsart und/oder der zusätzlichen Beheizungsart durch die Steuereinheit 28 durchgeführt.

Fig. 4 zeigt die Bedienerschnittstelle 26 nach dem Wechsel zu der Beheizungsart und/oder der zusätzlichen Beheizungsart bei einer Betätigung des Bestätigungsschalters 30. Der Heizparameter, mit dem die Kochzone 16 beheizt wird, wird durch das Heizstufenfeld 18 dargestellt.

Fig. 5 zeigt die Bedienerschnittstelle 26 nach einem Aufstellen eines weiteren Gargeschirrs (nicht dargestellt) auf der Kochfläche 12. Die Bedienerschnittstelle 26 zeigt ein Abbild einer weiteren Kochzone 34, welche dem weiteren Gargeschirr zugeordnet ist. Die Kochzone 34 ist vorliegend noch inaktiv. Die Bedienerschnittstelle 26 deutet dies durch ein Symbol 36 an. Eine Anforderung einer Aktivierung der Kochzone 34 ist als die weitere Bedienhandlung des Bedieners über die Bedienerschnittstelle 26 ausgebildet. Der Bediener betätigt bei der weiteren Bedienhandlung das Abbild der Kochzone 34. Die Steuereinheit 28 ist dazu vorgesehen, die Anforderung der Aktivierung der Kochzone 34 als die Anforderung der Beheizungsart und/oder der zusätzlichen Beheizungsart zu interpretieren. Analog zu Fig. 3 zeigt die Bedienerschnittstelle 26 nach der weiteren Bedienhandlung den Bestätigungsschalter 30 und den Abbruchschalter 32. Die Betätigung des Bestätigungsschalters 30 und die Betätigung des Abbruchschalters 32 entsprechen jeweils der Bedienhandlung. Bei einer Betätigung des Bestätigungsschalters 30 ist die Steuereinheit 28 dazu vorgesehen, die Aktivierung der Kochzone 34 durchzuführen. Die Bedienhandlung entspricht einer Bestätigungshandlung zur Bestätigung eines Betriebs der Kochzone 34 mit der Beheizungsart und/oder der zusätzlichen Beheizungsart. Bei einer Betätigung des Abbruchschalters 32 wird die Aktivierung der Kochzone 34 abgebrochen. Für die Aktivierung der Kochzone 34 muss dann erneut die weitere Bedienhandlung durchgeführt werden.

Fig. 6 zeigt die Bedienerschnittstelle 26 nach der Bestätigungshandlung zur Bestätigung des Betriebs der Kochzone 34 mit der Beheizungsart und/oder der zusätzlichen Beheizungsart. Der dem weiteren Gargeschirr zugeordnete Heizparameter wird durch ein weiteres Heizstufenfeld 22 dargestellt.

Fig. 7 zeigt ein schematisches Verfahrensdiagramm für einen Betrieb der Kochfeldvorrichtung. In einem Verfahrensschritt 100 wird durch den Bediener eine Anforderung der Beheizungsart und/oder der zusätzlichen Beheizungsart für das Gargeschirr 24 durchgeführt. Die Anforderung der Beheizungsart und/oder der zusätzlichen Beheizungsart wird durch die weitere Bedienhandlung über die Bedienerschnittstelle 26 durchgeführt. In einem weiteren Verfahrensschritt 110 wird von dem Bediener die Bedienhandlung über die Bedienerschnittstelle 26 durchgeführt. Der weitere Verfahrensschritt 110 folgt auf den Verfahrensschritt 100. In einem weiteren Verfahrensschritt 120 führt die Steuereinheit 28 eine Einstellung aus, welche an die weitere Bedienhandlung angepasst ist. Der weitere Verfahrensschritt 120 folgt auf den weiteren Verfahrensschritt 110.

### Bezugszeichen

- 10: Kochfeld
- 12: Kochfläche
- 14: Heizelement
- 16: Kochzone
- 18: Heizstufenfeld
- 20: Schaltfläche
- 22: Heizstufenfeld
- 24: Gargeschirr
- 26: Bedienerschnittstelle
- 28: Steuereinheit
- 30: Bestätigungsschalter
- 32: Abbruchschalter
- 34: Kochzone
- 36: Symbol
- 100: Verfahrensschritt
- 110: Verfahrensschritt
- 120: Verfahrensschritt

## Patentansprüche

1. Kochfeldvorrichtung, insbesondere Induktionskochfeldvorrichtung, mit zumindest einer variablen Kochfläche (12), mit zumindest einer Bedienerschnittstelle (26) und mit zumindest einer Steuereinheit (28), welche bei zumindest einer Beheizungsart dazu vorgesehen ist, die Kochfläche (12) entlang wenigstens einer Unterteilungsrichtung in mehrere Heizzonen zu unterteilen, diesen ortsabhängig jeweils zumindest einen Heizparameter zu einer Beheizung zumindest eines auf der Heizzone aufgestellten Gargeschirrs (24) zuzuordnen und eine mit dem Heizparameter beheizte Kochzone (16, 34) zu bilden, welche dem Gargeschirr (24) zugeordnet ist, **dadurch gekennzeichnet, dass** die Steuereinheit (28) dazu vorgesehen ist, bei einer Anforderung der Beheizungsart für das Gargeschirr (24) zumindest eine Bedienhandlung eines Bedieners über die Bedienerschnittstelle (26) abzuwarten.

2. Kochfeldvorrichtung nach Anspruch 1, **dadurch gekennzeichnet, dass** die Bedienhandlung eine Bestätigungshandlung zur Bestätigung eines Betriebs der Kochzone (16, 34) mit der Beheizungsart ist.

3. Kochfeldvorrichtung nach Anspruch 1 oder 2, **dadurch gekennzeichnet, dass** die Steuereinheit (28) dazu vorgesehen ist, für ein Einstellen einer beliebigen verfügbaren Beheizungsart jeweils zumindest zwei voneinander verschiedene Bedienhandlungen abzuwarten.

4. Kochfeldvorrichtung nach einem der vorhergehenden Ansprüche, **dadurch gekennzeichnet, dass** die Steuereinheit (28) dazu vorgesehen ist, eine Aktivierung der Kochzone (16, 34) als die Anforderung der Beheizungsart zu interpretieren.

5. Kochfeldvorrichtung nach Anspruch 4, **dadurch gekennzeichnet, dass** die Aktivierung der Kochzone (16, 34) eine weitere Bedienhandlung des Bedieners über die Bedienerschnittstelle (26) umfasst.

6. Kochfeldvorrichtung nach einem der vorhergehenden Ansprüche, **dadurch gekennzeichnet, dass** die Steuereinheit (28) dazu vorgesehen ist, einen Wechsel zu der Beheizungsart als die Anforderung der Beheizungsart zu interpretieren.

7. Kochfeldvorrichtung nach Anspruch 6, **dadurch gekennzeichnet, dass** die Steuereinheit (28) dazu vorgesehen ist, bei dem Wechsel zu der Beheizungsart sämtliche aktiven Kochzonen (16, 34) zu deaktivieren.

8. Kochfeldvorrichtung nach Anspruch 6 oder 7, **dadurch gekennzeichnet, dass** die Steuereinheit (28) dazu vorgesehen ist, bei dem Wechsel zu der Beheizungsart für sämtliche aktiven Kochzonen (16, 34) den, gemäß der nach dem Wechsel eingestellten Beheizungsart, zugeordneten Heizparameter einzustellen.

9. Kochfeldvorrichtung nach einem der Ansprüche 6 bis 8, **dadurch gekennzeichnet, dass** die Steuereinheit (28) dazu vorgesehen ist, bei dem Wechsel zu der Beheizungsart anhand der Bedienhandlung auszuwählen, sämtliche aktiven Kochzonen (16, 34) zu deaktivieren oder für sämtliche aktiven Kochzonen (16, 34) den, gemäß nach dem Wechsel eingestellten Beheizungsart, zugeordneten Heizparameter einzustellen.

10. Kochfeldvorrichtung nach einem der vorhergehenden Ansprüche, **dadurch gekennzeichnet, dass** die Steuereinheit (28) dazu vorgesehen ist, die Beheizungsart auf Wunsch des Bedieners als Standard zu verwenden.

11. Kochfeldvorrichtung nach einem der vorhergehenden Ansprüche, **dadurch gekennzeichnet, dass** die Steuereinheit (28) dazu vorgesehen ist, bei einer Abwesenheit des Gargeschirrs (24) von mindestens 10 Sekunden die dem Gargeschirr (24) zugeordnete Kochzone (16, 34) zu deaktivieren.

12. Kochfeld (10) mit einer Kochfeldvorrichtung nach einem der vorhergehenden Ansprüche.

13. Verfahren zum Betrieb einer Kochfeldvorrichtung, insbesondere einer Induktionskochfeldvorrichtung, insbesondere nach einem der Ansprüche 1 bis 11, mit zumindest einer variablen Kochfläche (12) und mit zumindest einer Bedienerschnittstelle (26), wobei die Kochfläche (12) bei zumindest einer Beheizungsart entlang wenigstens einer Unterteilungsrichtung in mehrere Heizzonen unterteilt wird, welchen ortsabhängig jeweils zumindest ein Heizparameter zu einer Beheizung zumindest eines auf der Heizzone aufgestellten Gargeschirrs (24) zugeordnet wird und eine mit dem Heizparameter beheizte Kochzone (16, 34) gebildet wird, welche dem Gargeschirr (24) zugeordnet ist, **dadurch gekennzeichnet, dass** bei einer Anforderung der Beheizungsart für das Gargeschirr (24) zumindest eine Bedienhandlung eines Bedieners über die Bedienerschnittstelle (26) abgewartet wird.
